# EUROPÄISCHE PATENTSCHRIFT

(11) **EP 2 663 513 B1**
(45) Veröffentlichungstag und Bekanntmachung des Hinweises auf die Patenterteilung: **01.06.2016**
(21) Anmeldenummer: 11796927.9
(22) Anmeldetag: 10.12.2011
(51) Int. Cl.: B65D 85/10, B65D 75/58

(54) **(ZIGARETTEN-)PACKUNG MIT VERSCHLUSSETIKETT**
(CIGARETTE) PACK HAVING A CLOSURE LABEL
EMBALLAGE POUR CIGARETTES PRÉSENTANT UNE ÉTIQUETTE DE FERMETURE

(30) Priorität: 14.01.2011 DE 102011008666
(43) Veröffentlichungstag der Anmeldung: 20.11.2013
(73) Patentinhaber: Focke & Co. (GmbH & Co. KG), 27283 Verden (DE)
(72) Erfinder: ENGEL, Gisbert, 27308 Kirchlinteln-Luttum (DE)
(74) Vertreter: Bolte, Erich
(86) Internationale Anmeldenummer: PCT/EP2011/006234
(87) Internationale Veröffentlichungsnummer: WO 2012/095135

(56) Entgegenhaltungen:
- WO-A1-01/89962
- WO-A1-2010/066543
- GB-A- 2 451 180
- US-A- 3 630 346

## Beschreibung

Die Erfindung betrifft eine Zigarettenpackung in der Ausführung gemäß dem Oberbegriff des Anspruchs 1.

Bei Zigarettenpackungen in der Ausführung als "Dichtpackung" mit einem Dichtblock aus aroma- und feuchtigkeitsdichtem Material als Packungsinhalt werden besondere Anforderungen an eine Öffnungshilfe für den Dichtblock gestellt. Diese soll einen wirksamen Aroma- und Feuchtigkeitsschutz für die Zigaretten bilden, gleichwohl in einfacher Weise zu öffnen und mehrfach zu verschließen sein.

Bekannt ist eine Zigarettenpackung, bei der in einer Klappschachtel als Außenpackung ein Dichtblock mit mehrfach benutzbarer, durch Klebung fixierter Öffnungslasche angeordnet ist. An dieser befindet sich an einem freien Rand der Stirnseite eine klebstofffreie Grifflasche zum Erfassen der Öffnungslasche. Weiterhin ist innerhalb des Dichtblocks ein Kragen bzw. Innenkragen angeordnet, der unmittelbar an den Zigaretten anliegt und diese gegen mechanische und/oder thermische Einflüsse schützt (GB 2 451 180 A). Bei dieser Packung sind bei dem Ausführungsbeispiel gemäss Fig. 19- Fig. 24 Maßnahmen vorgesehen, die ein erleichtertes Erfassen der Grifflasche gewährleisten.

Die der Erfindung zugrundeliegende Aufgabe besteht darin, eine Packung der eingangs genannten Ausführung so auszubilden, dass die Grifflasche 26 als Teil des Verschlussetiketts - auch nach mehrmaliger Benutzung - für den Benutzer zum erleichterten Erfassen bereitgehalten wird.

Zur Lösung dieser Aufgabe ist die erfindungsgemäße Packung mit den Merkmalen des Anspruchs 1 ausgebildet.

Die Besonderheit besteht demnach darin, dass insbesondere durch Erhöhungen an der Vorderwand des (Innen-)Kragens angeordnet sind, die nach außen weisen und dadurch entsprechende Erhöhungen an der Außenseite des Dichtblocks im Bereich der Position der Grifflasche aufweist, mit der Folge, dass diese bei geschlossenem Verschlussetikett einen erfassbaren, von dem Dichtblock abstehenden Teilbereich aufweisen.

Die Erhöhungen werden vorzugsweise durch Verformen des Materials, insbesondere durch Prägen des Verpackungsmaterials der Kragen-Vorderwand gebildet. Vorsprünge und Vertiefungen können in unterschiedlicher Weise ausgebildet sein, um der erleichterten Erfassung der Grifflasche zu dienen.

Weiterhin kann die Grifflasche so positioniert sein, dass sie durch den Deckel der Außenpackung, also der Klappschachtel, beim Öffnen erfasst und unter Verformung angehoben wird.

Weitere Ausführungen und Einzelheiten der Packung werden nachfolgend anhand der Zeichnungen näher erläutert. Es zeigt:
- Fig. 1: eine (Zigaretten-)Packung des Typs Klappschachtel in perspektivischer Darstellung, bei geschlossenem Deckel,
- Fig. 2: die Packung gemäß Fig. 1 bzw. einen oberen, deckelseitigen Bereich derselben im Vertikalschnitt II-II der Fig. 1,
- Fig. 3: eine Darstellung analog Fig. 2 während des Öffnens des Deckels,
- Fig. 4: die Einzelheit gemäß Fig. 2, Fig. 3 bei geöffneter Packung,
- Fig. 5: einen Vertikalschnitt V-V der Fig. 2 im Bereich des Deckels,
- Fig. 6: eine Darstellung analog Fig. 5 für eine andere Ausführungsform der Packung bzw. der Öffnungshilfe,
- Fig. 7: einen (Horizontal-)Schnitt VII-VII in Fig. 6, leicht vergrößert,
- Fig. 8: eine Klappschachtel mit einer anderen Ausführung einer Öffnungshilfe bei offenem Deckel in perspektivischer Darstellung,
- Fig. 9: einen Vertikalschnitt zu der Packung gemäß Fig. 8 im Bereich der Öffnungshilfe bei geschlossenem Deckel,
- Fig. 10: die Einzelheit gemäß Fig. 9 beim Öffnen des Deckels,
- Fig. 11: eine weitere Einzelheit der Packung gemäß Fig. 8 bis Fig. 10 in einer (horizontalen) Schnittebene XI-XI der Fig. 10,
- Fig. 12: einen Teilbereich eines (ungefalteten) Zuschnitts für eine Klappschachtel im Bereich eines Deckels,
- Fig. 13: einen ausgebreiteten Kragen für eine Packung gemäß Fig. 8 bis Fig. 10,
- Fig. 14: einen Zuschnitt analog Fig. 13 für ein anderes Ausführungsbeispiel der Öffnungshilfe,
- Fig. 15: ein anderes Ausführungsbeispiel einer Öffnungshilfe anhand eines Zuschnitts mit Stanzungen im Bereich eines Deckel-Innenlappens,
- Fig. 16: eine Darstellung analog Fig. 9 für eine Öffnungshilfe der Fig. 15.

Empfindliche Verbrauchsgüter, insbesondere Zigaretten, werden zunehmend in "Dichtpackungen" angeboten, die üblicherweise eine dichte Folie oder eine dichte Innenpackung aufweisen, die den Packungsinhalt unmittelbar oder mittelbar umgibt.

Die Ausführungsbeispiele der Zeichnungen Fig.1 bis Fig. 7 sind nicht Teil der Erfindung.

Die Ausführungsbeispiele der Zeichnungen betreffen Zigarettenpackungen des Typs Klappschachtel. Das Verpackungsmaterial ist üblicherweise dünner Karton. Die Klappschachtel besteht aus einem (unteren) Schachtelteil 10 und einem Deckel 11. Schachtelteil 10 und Deckel 11 sind im Bereich einer Schachtel-Rückwand 12 und einer Deckel-Rückwand 13 durch ein quergerichtetes Liniengelenk 14 miteinander verbunden. Der Deckel 11 weist Deckel-Vorderwand 15, Deckel-Seitenwänden 16 und Stirnwand 17 auf. Die Deckel-Vorderwand 15 bildet mit einer Schachtel-Vorderwand 18 die durchgehende Frontseite der Packung. Die Deckel-Vorderwand 15 ist innenseitig mit einem Deckel-Innenlappen 19 versehen. Dieser ist vorzugsweise einstückig mit der Deckel-Vorderwand 15 verbunden, und zwar über eine Faltkante 20, die zugleich eine Deckel-Schließkante bildet.

Die vorliegenden Packungen sind als Dichtpackung ausgebildet mit einer den Packungsinhalt, insbesondere eine Zigarettengruppe 21, feuchtigkeits- und aromadicht umgebenden Umhüllung. Diese kann in verschiedener Weise angeordnet bzw. ausgebildet sein. So kann eine insbesondere aus dünnem Karton bestehende Innenpackung insgesamt als Dichtpackung ausgebildet sein. Alternativ ist eine die Zigarettengruppe 21 mittelbar oder unmittelbar umgebende Folie aus dichtem Material (Dichtfolie 36) vorgesehen.

Die Dichtpackung ist mit einer Entnahmeöffnung 22 für den Packungsinhalt, also für einzelne Zigaretten, versehen. Bei einer Klappschachtel befindet sich die Entnahmeöffnung 22 im Bereich des Deckels 11. Weiterhin ist vorgesehen, dass die Entnahmeöffnung 22 durch ein vorzugsweise aus einem gesonderten Zuschnitt bestehendes Verschlussetikett 23 bzw. einer Verschlusslasche (mehrfach) verschließbar ist. Diese ist aus einer dichten Folie gebildet und so gestaltet sowie angeordnet, dass in Schließstellung ein Verbindungsrand 24 mit einem die Entnahmeöffnung 22 umgebenden Randbereich der Dichtpackung verbunden ist (durch lösbare Klebung). Insbesondere weist der Verbindungsrand 24 einen dauerhaften Kleber auf.

Die Verschlusslasche bzw. das Verschlussetikett 23 wird zum vollständigen Öffnen der Packung von Hand abgezogen (bis in eine Öffnungsstellung, z.B. in Fig. 4). Zu diesem Zweck ist an einem freien, vorzugsweise unteren Rand des Verschlussetiketts 23 eine Grifflasche 26 angebracht, die klebstoff- bzw. haftmittelfrei ist und deshalb für mehrmaligen Gebrauch von Hand erfasst werden kann. Verschlussetikett 23 und Grifflasche 26 sind so ausgebildet und angeordnet, dass sie bei offenem Deckel (Fig. 4, Fig. 8) zum Erfassen frei liegen. Das Verschlussetikett 23 erstreckt sich vorzugsweise über Eck, nämlich im Bereich der Vorderseite der Packung und der angrenzenden Ober- bzw. Stirnseite - unterhalb der Stirnwand 17 des Deckels 11. Verschlussetikett 23 und Grifflasche 26 bestehen vorzugsweise aus einem gemeinsamen Zuschnitt aus dichter Folie.

In Schließstellung des Verschlussetiketts 23 liegt die Grifflasche 26 an einer zugeordneten (frontseitigen) Packungsfläche bzw. -wandung an. Bei dem Ausführungsbeispiel gemäß Fig. 1 bis Fig. 5 ist eine Innenpackung 27 als Dichtpackung vorgesehen. Diese besteht vorzugsweise aus dünnem Karton mit einer die Dichtigkeit bewirkenden Beschichtung, analog zu DE 10 2008 035 467 A1. Die Innenpackung 27 umschließt die Zigarettengruppe 21 vollständig. Die Abmessungen sind so gewählt, dass die dadurch geschaffene (quaderförmige) Innenpackung 27 den Innenraum einer als Klappschachtel ausgebildeten Außenpackung 28 vollständig ausfüllt.

Diese Entnahmeöffnung 22 der Innenpackung 27 erstreckt sich in einem oberen Teilbereich einer Innen-Vorderwand 29 und einer Innen-Stirnwand 30. Durch Stanzung ist ein sich in Schließstellung über Eck erstreckendes Füllstück 31 der Wandung der Innenpackung 27 definiert. Dieses wird beim Freilegen der Entnahmeöffnung 22 mit der Verschlusslasche 23 angehoben (gestrichelt in Fig. 4). Das Verschlussetikett 23 ist (vollflächig) durch Klebung mit dem Füllstück 31 der Innenpackung 27 verbunden. Der (klebende) Verbindungsrand 24 erstreckt sich neben dem Bereich des Füllstücks 31 und verbindet das Verschlussetikett 23 (lösbar) mit der Wandung der Innenpackung 27.

Zum Betätigen des Verschlussetiketts 23 muss die Grifflasche 26 erfasst werden. Die Packungen weisen einzeln oder zusammenwirkende Maßnahmen zum erleichterten manuellen Erfassen der Grifflasche 26 auf.

Ein wichtiges Merkmal ist die Schaffung von Erhöhungen bzw. Vorsprüngen im Bereich der Grifflasche 26 bei geschlossenem Verschlussetikett 23. Diese Erhöhungen bzw. Vorsprünge sind so positioniert, dass ein freier Bereich der Grifflasche 26, der einem Laschenrand 32 zugekehrt ist, die Grifflasche 26 von der Packungswandung abhebt, so dass insbesondere der Laschenrand 32 freiliegt und erfasst werden kann.

Bei dem Ausführungsbeispiel gemäß Fig. 1 bis Fig. 7 befinden sich Vorsprünge im Bereich der Innen-Vorderwand 29 der Innenpackung 27. Es handelt sich dabei um einen durch Verformen des Materials, insbesondere durch Prägen gebildeten Vorsprung 33 (Fig. 1 bis Fig. 5), der die Form eines quergerichteten Wulstes aufweist. An diesem liegt die Grifflasche 26 an, wobei ein dem Laschenrand 32 zugekehrter Bereich über den Vorsprung 33 hinwegragt (Fig. 2). Dadurch kann die Grifflasche 26 - bei geöffnetem Deckel 11 - leicht erfasst werden. Der Vorsprung 33 erstreckt sich quer zur Ausrichtung der Zigaretten und mit einer (Quer-)Abmessung, die etwas geringer ist als die der Grifflasche 26, so dass der Vorsprung 33 durch die Grifflasche 26 in Ausgangsstellung verdeckt ist.

Der auf das Verschlussetikett 23 wirkende Vorsprung 33 kann auch bei anderen Packungsformen verwirklicht sein. Gemäß Fig. 6 bis Fig. 8 ist eine (Zigaretten-)Packung mit einer verkürzten bzw. verkleinerten Innenpackung versehen, insbesondere mit einem bei Klappschachteln üblichen oder modifizierten Kragen 34 (Fig. 13, Fig. 14). Dieser kann in verschiedener Weise ausgebildet sein, weist aber eine Kragen-Vorderwand 35 und Kragen-Seitenlappen 50 auf. Der Kragen 34 ist bei dem Ausführungsbeispiel der Fig. 8 bis Fig. 11 unmittelbar an der Zigarettengruppe 21 positioniert. Die so gebildete Einheit ist von einer Dichtfolie 36 vorzugsweise vollständig umgeben. Die Einheit aus Zigarettengruppe 21, Kragen 34 und Dichtfolie 36 bildet einen Zigarettenblock bzw. einen Dichtblock als Inhalt der (Außen-)Packung 28, vorzugsweise in der Ausführung als Klappschachtel.

Die Entnahmeöffnung 22 wird - wie bei diesem Packungstyp üblich - durch den Kragen 34 begrenzt. Die Dichtfolie 36 ist mit einem Verschlussetikett 23 versehen, das vorliegend an der Außenseite der Dichtfolie 36 angeordnet oder Teil der Dichtfolie 36 ist. Das Verschlussetikett 23 erstreckt sich im Bereich der Frontseite, der Oberseite und teilweise im Bereich der Rückseite der Dichtpackung. Des Weiteren ist auch bei dieser Öffnungshilfe am (unteren) Rand des Verschlussetiketts 23 eine klebstofffreie Grifflasche 26 angebracht zum Betätigen der Verschlusslasche 23.

Ein Vorsprung zum Abheben der Grifflasche 26 kann an der Außenseite der Dichtfolie 36 (aus einem gesonderten Materialstück) angebracht sein. Vorliegend ist der Kragen 34 an der Innenseite der Dichtfolie 36 im Bereich der Kragen-Vorderwand 35 mit einem Vorsprung 33 versehen, der dem im Zusammenhang mit Fig. 1 bis Fig. 5 beschriebenen Vorsprung 33 entspricht, jedoch beispielsweise eine größere Querabmessung aufweist als die Grifflasche 26 (Fig. 8). Der Vorsprung 33 bewirkt eine entsprechende Auswölbung der die Innenpackung bzw. den Kragen 34 umgebenden Dichtfolie 36.

Eine besondere Ausbildung von Hilfsmitteln zur Präsentation der Grifflasche 26 ergibt sich aus Fig. 6 und Fig. 7. Im Bereich der Innen-Vorderwand 29 (oder der Kragen-Vorderwand 35) sind zwei Vorsprünge 51, 52 im Abstand voneinander angeordnet, nämlich in das Verpackungsmaterial eingeformt. Beide Vorsprünge 51, 52 dienen zur Abstützung der Grifflasche 26, so dass diese insbesondere zwischen den Vorsprüngen 51, 52 erfasst werden kann. Die Erfassbarkeit der Grifflasche 26 wird dadurch weiter verbessert, dass zwischen den Vorsprüngen 51, 52 eine Vertiefung 53 gebildet ist, und zwar vorzugsweise durch nach innen gerichtete Verformung bzw. Prägung der Wandung 29, 35. Durch das Zusammenwirken von Vorsprüngen und Vertiefungen wird eine besonders effektive Bereitstellung der Grifflasche 26 in Schließstellung der Verschlusslasche 23 gewährleistet. Die Vorsprünge 51, 52 befinden sich im Überdeckungsbereich der Grifflasche 26, während die Vertiefung 53 über den Laschenrand 32 hinwegragt, so dass die Erfassbarkeit der Grifflasche 26 erleichtert ist.

Die Packung ist mit weiteren Hilfen zur funktionsgerechten Positionierung der Grifflasche 26 versehen, die zusätzlich oder alternativ eingesetzt werden können und die sich auf Hilfsmittel an der Innenseite des Deckels 11 bzw. der Deckel-Vorderwand 15 beziehen. Diese ist mit quergerichteten Stütz- oder Mitnahmekanten für die Grifflasche 26 versehen, die durch Vorsprünge gebildet sind. Bei den vorliegenden Ausführungsbeispielen ist der Deckel-Innenlappen 19 so ausgebildet, dass Stützkanten durch (quergerichtete) Stanzungen im Bereich des Deckel-Innenlappens 19 gebildet sind.

Bei der Ausführungsform gemäß Fig. 1 bis Fig. 5 weist der Deckel-Innenlappen 19 eine Ausnehmung 37 auf, die durch Stanzen des Zuschnitts angebracht ist (Fig. 12). Die vorzugsweise rechteckige, langgestreckte Ausnehmung 37 ist in Schließstellung des Deckels auf die Position der Grifflasche 26 ausgerichtet, derart, dass eine Stützkante 38 der Ausnehmung 37 mit der benachbart liegenden Grifflasche 26, nämlich mit deren Laschenrand 32 zusammenarbeitet. Der der Faltkante 20 zugekehrte (untere) Rand der Ausnehmung 37 bildet die geradlinige, quergerichtete Stützkante 38. Die Ausnehmung 37 ist im Bereich des Vorsprungs 33 und der Grifflasche 26 (Fig. 2) angeordnet. Die Ausnehmung 37 ist größer bzw. länger (in Querrichtung) als die Grifflasche 26.

Beim Öffnen des Deckels 11 erfasst die Stützkante 38 in der Anfangsphase den Laschenrand 32 und hebt die Grifflasche 26 ab von der Innenpackung bzw. dem Dichtblock in eine Stellung gemäß Fig. 3. Bei fortgesetztem Öffnungsvorgang des Deckels 11 ergibt sich ein "Klick"-Geräusch. Die Grifflasche 26 ist nun vorgeformt im Sinne einer von der Dichtpackung abgehobenen Stellung zum besseren Erfassen.

Der Deckel-Innenlappen 19 ist mit der Innenseite der Deckel-Vorderwand 15 durch Klebung verbunden. Gemäß Fig. 5, Fig. 6 befindet sich eine Klebeverbindung außerhalb des Bereichs der Ausnehmung 37 in einem Rand des Deckel-Innenlappens 19 zugekehrten Streifen, insbesondere mit Leimpunkten 39.

Anstelle der Ausnehmung 37 können andere Stanzformen im Bereich des Deckel-Innenlappens 19 angebracht sein, die zu der Schaffung einer Stützkante 38 führen. Bei der Ausführung gemäß Fig. 8 bis Fig. 11 ist - benachbart zur Faltkante 20 - ein quergerichteter Stanzschnitt 40 angebracht. Dieser führt aufgrund der im Deckel-Innenlappen 19 vorhandenen Rückstellkräfte - bedingt durch die Faltkante 20 - zu einer leichten Verformung bzw. Wölbung des der Faltkante 20 zugekehrten Bereichs, der dadurch eine Stützkante 38 als Teil einer gewölbten Lasche 49 bildet. Diese ist der Grifflasche 26 zugekehrt und erfasst beim Öffnen des Deckels 11 den Laschenrand 32 (Fig. 9, Fig. 10). Auch dadurch ist die Bedienbarkeit der Grifflasche 26 erleichtert. Fig. 12 zeigt in der linken Hälfte den Stanzschnitt 40.

Fig. 15 und Fig. 16 zeigen eine Weiterentwicklung bzw. eine modifizierte Ausführung mit Stanzschnitten im Bereich des Deckel-Innenlappens 19. Durch mehrere Stanzschnitte 41, 42 etwa parallel zur Faltkante 20 werden vorspringende Laschen des Deckel-Innenlappens 19 in unterschiedlicher Relativstellung geschaffen. Bei dem Ausführungsbeispiel gemäß Fig. 15 ist ein (mittlerer) Stanzschnitt 41 mit geringerem Abstand von der Faltkante 20 angeordnet und bildet eine (mittlere) Lasche 43. Eine oder (vorliegend) zwei Stanzschnitte 42, versetzt zum Stanzschnitt 41 und mit größerem Abstand von der Faltkante 20, bilden die Laschen 44. Die Laschen 43, 44 erzeugen in der Höhe versetzt liegende, quergerichtete Stützkanten 45, 46. Die Laschen 43, 44 sind durch Seitenschnitte 47 begrenzt. Die mittlere Lasche 43 ist um die Faltkante 20 schwenkbar, während die zwei im Abstand voneinander angeordneten seitlichen Laschen 44 über eine gesonderte, parallele Gelenklinie 48 schwenkbar sind.

Die versetzt zueinander angeordneten Stützkanten 45, 46 tragen dem Umstand Rechnung, dass die Grifflasche 26 bzw. deren Laschenrand 32 aufgrund von Fertigungstoleranzen nicht exakt auf eine bestimmte Kante ausgerichtet werden kann. Es stehen demnach mehrere versetzte Stützkanten 45, 46 zur Verfügung, die - je nach Position - die Grifflasche 26 bzw. deren Laschenrand 32 beim Öffnen des Deckels 11 erfassen.

Vorsprünge an der Dichtpackung und/oder Stützkanten an der Innenseite der Deckel-Vorderwand 15 können alternativ oder zusätzlich durch aufgebrachte und durch Klebung fixierte gesonderte Zuschnitte geschaffen werden. Die Vorsprünge bzw. Erhöhungen können alternativ oder zusätzlich an der Grifflasche 26 der Verschlusslasche 23 angebracht sein, beispielsweise ein Kartonstück, welches innenseitig durch Klebung an der Grifflasche 26 fixiert ist und diese dadurch in einer abgehobenen, jedenfalls erfassbaren Position bereithält.

**Bezugszeichenliste**

| | | | |
|---|---|---|---|
| 10 | Schachtelteil | 39 | Leimpunkt |
| 11 | Deckel | 40 | Stanzschnitt |
| 12 | Schachtel-Rückwand | 41 | Stanzschnitt |
| 13 | Deckel-Rückwand | 42 | Stanzschnitt |
| 14 | Liniengelenk | 43 | Lasche |
| 15 | Deckel-Vorderwand | 44 | Lasche |
| 16 | Deckel-Seitenwand | 45 | Stützkante |
| 17 | Stirnwand | 46 | Stützkante |
| 18 | Schachtel-Vorderwand | 47 | Seitenschnitt |
| 19 | Deckel-Innenlappen | 48 | Gelenklinie |
| 20 | Faltkante | 49 | Lasche |
| 21 | Zigarettengruppe | 50 | Kragen-Seitenlappen |
| 22 | Entnahmeöffnung | 51 | Vorsprung |
| 23 | Verschlusslasche | 52 | Vorsprung |
| 24 | Verbindungsrand | 53 | Vertiefung |
| 25 | Dichtpackung | | |
| 26 | Grifflasche | | |
| 27 | Innenpackung | | |
| 28 | Außenpackung | | |
| 29 | Innen-Vorderwand | | |
| 30 | Innen-Stirnwand | | |
| 31 | Füllstück | | |
| 32 | Laschenrand | | |
| 33 | Vorsprung | | |
| 34 | Kragen | | |
| 35 | Kragen-Vorderwand | | |
| 36 | Dichtfolie | | |
| 37 | Ausnehmung | | |
| 38 | Stützkante | | |

## Patentansprüche

1. Zigarettenpackung mit Außenpackung in der Ausführung als Klappschachtel, bestehend aus Schachtelteil (10) und Deckel (11) und mit einer Innenpackung (27) aus einer Dichtfolie (36) mit einem in der Innenpackung (27) angeordneten Kragen (34), der eine Kragen-Vorderwand (35) aufweist, wobei die Innenpackung (27) eine Entnahmeöffnung (22) mit einem haftenden bzw. klebenden Verschlussetikett (23) aufweist, die eine haftmittelfreie Grifflasche (26) zum Betätigen des Verschlussetiketts (23) aufweist, **gekennzeichnet durch** folgende Merkmale:
a) die Kragen-Vorderwand (35) des Kragens (34) in der Innenpackung (27) weist mindestens eine nach außen gerichtete Erhöhung (33) und/oder Vertiefung (53) auf,
b) die Erhöhungen (33) und/oder Vertiefungen (53) sind so angeordnet, dass mindestens ein Teilbereich der Grifflasche (26) im Bereich der Erhöhungen (33) und/oder Vertiefungen (53) zum Erfassen frei liegt.

2. Packung nach Anspruch 1, **dadurch gekennzeichnet, dass** die Vorsprünge bzw. Erhöhungen (33) und/oder Vertiefungen (53) der Kragen-Vorderwand (35) durch Verformung des Materials, insbesondere durch Prägen des Verpackungsmaterials, im Bereich der Grifflasche (26) gebildet sind.

3. Packung nach Anspruch 1 oder 2, **dadurch gekennzeichnet, dass** die Kragen-Vorderwand (35) des Kragens (34) mit mindestens einer nach außen geformten Sicke unter Bildung mindestens eines gewölbten Vorsprungs (33) versehen ist, derart, dass die Grifflasche (26) aufgrund Anlage an der Innen-Vorderwand (29) der Innenpackung (27) im Bereich des Vorsprungs (33) mit einem Teilbereich frei liegt.

4. Packung nach Anspruch 1 oder einem der weiteren Ansprüche, **dadurch gekennzeichnet, dass** im Bereich der Kragen-Vorderwand (35) mehrere, vorzugsweise zwei im Abstand nebeneinanderliegende Vorsprünge (51, 52) und zwischen diesen mindestens eine Vertiefung (53) angeordnet sind, derart, dass die Grifflasche (26) an der Außenseite der Innen-Vorderwand im Bereich der Vorsprünge (51, 52) liegt und die Vertiefung (53) überdeckt.

5. Packung nach Anspruch 1 oder einem der weiteren Ansprüche, **dadurch gekennzeichnet, dass** Vertiefung (53) oder mehrere Vertiefungen (53) im Bereich der Grifflasche (26) über die Kontur der Grifflasche (26) hinwegragt bzw. hinwegragen, derart, dass mindestens ein Teilbereich eines Laschenrandes (32) im Bereich einer Vertiefung (53) an der Außenseite der Innen-Vorderwand (29) frei liegt.

6. Packung nach Anspruch 1 oder einem der weiteren Ansprüche, **dadurch gekennzeichnet, dass** an der Innenseite einer Deckel-Vorderwand (15) mindestens ein quergerichteter Vorsprung mit einer Stützkante (38; 45, 46) angebracht ist, die sich bei geschlossenem Deckel (11) im Bereich der Grifflasche (26) befindet, derart, dass diese beim Öffnen des Deckels (11) durch den Vorsprung bzw. die Stützkante (38; 45, 46) erfasst und aus der Ausgangsstellung unter Verformung angehoben wird.

7. Packung nach Anspruch 6 oder einem der weiteren Ansprüche, **dadurch gekennzeichnet, dass** die Stützkante (38; 45, 46) im Bereich einer an der Innenseite der Deckel-Vorderwand (15) angeordneten Deckel-Innenlappens (19) gebildet ist, vorzugsweise durch eine quergerichtete Stanzung in dem Deckel-Innenlappen (19).

8. Packung nach Anspruch 7 oder einem der weiteren Ansprüche, **dadurch gekennzeichnet, dass** der Deckel-Innenlappen (19) eine durch Stanzung angebrachte Ausnehmung (37) aufweist, deren einem freien Rand der Deckel-Vorderwand (15) zugekehrte, quergerichtete Begrenzung die Stützkante (38) zum Erfassen der Grifflasche (26) bildet.

9. Packung nach Anspruch 7 oder einem der weiteren Ansprüche, **dadurch gekennzeichnet, dass** der Deckel-Innenlappen (19) mindestens eine quergerichtete Stanzlinie bzw. einen Stanzschnitt (40) aufweist, durch den eine der Grifflasche (26) zugekehrte, gewölbte Lasche (49) des Deckel-Innenlappens (19) mit einer Stützkante (38) für den Laschenrand (32) gebildet ist.

10. Packung nach Anspruch 7 oder einem der weiteren Ansprüche, **dadurch gekennzeichnet, dass** im Bereich des Deckel-Innenlappens (19) mehrere Stanzungen gebildet sind, nämlich quergerichtete, versetzte Stanzschnitte (41, 42) unter Bildung von unterschiedlichen Laschen (43, 44) mit versetzten Stützkanten (45, 46), derart, dass die Grifflasche (26) bei unterschiedlicher Relativstellung durch mindestens eine der Stützkanten (45, 46) beim Öffnen des Deckels (11) erfassbar ist.

## Claims

1. Cigarette pack having an outer pack embodied as a hinge-lid box, consisting of a box part (10) and a lid (11), and having an inner pack (27) made of a sealing film (36) having a collar (34) arranged in the inner pack (27), said collar (34) having a collar front wall (35), wherein the inner pack (27) has a removal opening (22) with an adhesive or sticking closure label (23), said removal opening (22) having an adhesive-free grip tab (26) for manipulating the closure label (23), **characterized by** the following features:
a) the collar front wall (35) of the collar (34) in the inner pack (27) has at least one outwardly directed elevation (33) and/or depression (53),
b) the elevations (33) and/or depressions (53) are arranged such that at least one subregion of the grip tab (26) is exposed for grasping in the region of the elevations (33) and/or depressions (53).

2. Pack according to Claim 1, **characterized in that** the protrusions or elevations (33) and/or depressions (53) on/in the collar front wall (35) are formed by deformation of the material, in particular by embossing the packaging material, in the region of the grip tab (26).

3. Pack according to Claim 1 or 2, **characterized in that** the collar front wall (35) of the collar (34) is provided with at least one outwardly formed bead, forming at least one bulging protrusion (33), such that a subregion of the grip tab (26) is exposed on account of bearing against the inner front wall (29) of the inner pack (27) in the region of the protrusion (33).

4. Pack according to Claim 1 or one of the further claims, **characterized in that** a plurality of, preferably two, protrusions (51, 52) that are located alongside one another in a spaced-apart manner and, therebetween, at least one depression (53) are arranged in the region of the collar front wall (35), such that the grip tab (26) is located on the outer side of the inner front wall in the region of the protrusions (51, 52) and covers the depression (53).

5. Pack according to Claim 1 or one of the further claims, **characterized in that** depression (53) or a plurality of depressions (53) project(s) beyond the contour of the grip tab (26) in the region of the grip tab (26), such that at least one subregion of a tab periphery (32) is exposed in the region of a depression (53) on the outer side of the inner front wall (29).

6. Pack according to Claim 1 or one of the further claims, **characterized in that** at least one transversely directed protrusion having a supporting edge (38; 45, 46) is attached to the inner side of a lid front wall (15), said protrusion being located in the region of the grip tab (26) with the lid (11) closed, such that said grip tab (26) is grasped by the protrusion or the supporting edge (38; 45, 46) during the opening of the lid (11) and is raised out of the starting position while being deformed.

7. Pack according to Claim 6 or one of the further claims, **characterized in that** the supporting edge (38; 45, 46) is formed in the region of a lid inner flap (19) arranged on the inner side of the lid front wall (15), preferably by a transversely directed punched portion in the lid inner flap (19).

8. Pack according to Claim 7 or one of the further claims, **characterized in that** the lid inner flap (19) has a cutout (37) introduced by punching, the transversely directed boundary of said cutout (37), facing a free periphery of the lid front wall (15), forming the supporting edge (38) for grasping the grip tab (26).

9. Pack according to Claim 7 or one of the further claims, **characterized in that** the lid inner flap (19) has at least one transversely directed punched line or a punch cut (40), by way of which a bulging tab (49), facing the grip tab (26), of the lid inner flap (19) having a supporting edge (38) for the tab periphery (32) is formed.

10. Pack according to Claim 7 or one of the further claims, **characterized in that** a plurality of punched portions are formed in the region of the lid inner flap (19), specifically transversely directed, offset punch cuts (41, 42), forming different tabs (43, 44) with offset supporting edges (45, 46), such that the grip tab (26) is graspable by at least one of the supporting edges (45, 46), given different relative positions, during the opening of the lid (11).

## Revendications

1. Emballage pour cigarettes comprenant un emballage extérieur réalisé sous forme de boîte pliante, constituée d'une partie de boîte (10) et d'un couvercle (11) et un emballage intérieur (27) constitué d'un film d'étanchéité (36) avec un rebord (34) disposé dans l'emballage intérieur (27), lequel présente une paroi avant de rebord (35), l'emballage intérieur (27) présentant une ouverture de prélèvement (22) avec une étiquette de fermeture adhésive ou collante (23), qui présente une patte de préhension (26) exempte d'adhésif pour l'actionnement de l'étiquette de fermeture (23), **caractérisé par** les caractéristiques suivantes :
a) la paroi avant de rebord (35) du rebord (34) dans l'emballage intérieur (27) présente au moins un rehaussement orienté vers l'extérieur (33) et/ou un renfoncement (53),
b) les rehaussements (33) et/ou les renfoncements (53) sont disposés de telle sorte qu'au moins une région partielle de la patte de préhension (26) dans la région des rehaussements (33) et/ou des renfoncements (53) soit exposée pour pouvoir être saisie.

2. Emballage selon la revendication 1, **caractérisé en ce que** les saillies ou les rehaussements (33) et/ou les renfoncements (53) de la paroi avant de rebord (35) sont formés par déformation du matériau, en particulier par gaufrage du matériau d'emballage, dans la région de la patte de préhension (26).

3. Emballage selon la revendication 1 ou 2, **caractérisé en ce que** la paroi avant de rebord (35) du rebord (34) est pourvue d'au moins une moulure formée vers l'extérieur en formant au moins une saillie courbée (33), de telle sorte que la patte de préhension (26), du fait de l'appui contre la paroi avant intérieure (29) de l'emballage intérieur (27), soit exposée dans la région de la saillie (33) avec une région partielle.

4. Emballage selon la revendication 1 ou selon l'une quelconque des autres revendications, **caractérisé en ce que** dans la région de la paroi avant de rebord (35) sont disposées plusieurs saillies (51, 52), de préférence deux saillies disposées à distance l'une à côté de l'autre et **en ce qu'**au moins un renfoncement (53) est disposé entre celles-ci, de telle sorte que la patte de préhension (26) s'applique contre le côté extérieur de la paroi avant intérieure dans la région des saillies (51, 52) et recouvre le renfoncement (53).

5. Emballage selon la revendication 1 ou selon l'une quelconque des autres revendications, **caractérisé en ce que** le renfoncement (53) ou plusieurs renfoncements (53) dans la région de la patte de préhension (26) font saillie au-delà du contour de la patte de préhension (26) de telle sorte qu'au moins une région partielle d'un bord de patte (32) dans la région d'un renfoncement (53) soit exposée au niveau du côté extérieur de la paroi avant intérieure (29).

6. Emballage selon la revendication 1 ou selon l'une quelconque des autres revendications, **caractérisé en ce qu'**au niveau du côté intérieur d'une paroi avant de couvercle (15) est réalisée au moins une saillie orientée transversalement avec une arête de support (38 ; 45, 46), qui se trouve, lorsque le couvercle (11) est fermé, dans la région de la patte de préhension (26) de telle sorte que celle-ci, lors de l'ouverture de couvercle (11), soit saisie par la saillie ou l'arête de support (38 ; 45, 46) et soit soulevée de la position de départ par déformation.

7. Emballage selon la revendication 6 ou selon l'une quelconque des autres revendications, **caractérisé en ce que** l'arête de support (38 ; 45, 46) est formée dans la région d'un volet intérieur de couvercle (19) disposé sur le côté intérieur de la paroi avant de couvercle (15), de préférence par un estampage orienté transversalement dans le volet intérieur de couvercle (19).

8. Emballage selon la revendication 7 ou selon l'une quelconque des autres revendications, **caractérisé en ce que** le volet intérieur de couvercle (19) présente un évidement (37) réalisé par estampage, dont la limitation orientée transversalement et tournée vers un bord libre de la paroi avant de couvercle (15) forme l'arête de support (38) pour saisir la patte de préhension (26).

9. Emballage selon la revendication 7 ou selon l'une quelconque des autres revendications, **caractérisé en ce que** le volet intérieur de couvercle (19) présente au moins une ligne d'estampage ou une découpe d'estampage orientée transversalement (40) à travers laquelle une patte courbée (49) du volet intérieur de couvercle (19) tournée vers la patte de préhension (26) est formée avec une arête de support (38) pour le bord de patte (32).

10. Emballage selon la revendication 7 ou selon l'une quelconque des autres revendications, **caractérisé en ce que** dans la région du volet intérieur de couvercle (19) sont formés plusieurs estampages, à savoir des découpes d'estampage décalées orientées transversalement (41, 42) en formant des pattes différentes (43, 44) avec des arêtes de support décalées (45, 46) de telle sorte que la patte de préhension (26) puisse être saisie dans le cas d'une position relative différente par au moins l'une des arêtes de support (45, 46) lors de l'ouverture de couvercle (11).
